# EUROPÄISCHE PATENTSCHRIFT

(11) **EP 0 943 735 B1**
(45) Veröffentlichungstag und Bekanntmachung des Hinweises auf die Patenterteilung: **05.09.2001**
(21) Anmeldenummer: 99102249.2
(22) Anmeldetag: 05.02.1999
(51) Int. Cl.: E01C 23/09, E02D 29/14

(54) **Vorrichtung zum Fräsen**
Milling apparatus
Appareil de fraisage

(30) Priorität: 18.03.1998 DE 19811638
(43) Veröffentlichungstag der Anmeldung: 22.09.1999
(73) Patentinhaber: Stehr, Jürgen, 36318 Schwalmtal/Storndorf (DE)
(72) Erfinder: Stehr, Jürgen, 36318 Schwalmtal/Storndorf (DE)
(74) Vertreter: Knefel, Cordula, Dipl.-Phys.

(56) Entgegenhaltungen:
- EP-A- 0 002 291
- EP-A- 0 796 950
- GB-A- 2 035 424
- US-A- 2 549 182
- US-A- 3 491 844
- US-A- 5 470 131
- PATENT ABSTRACTS OF JAPAN vol. 095, no. 004, 31. Mai 1995 & JP 07 026508 A (KYOWA EXEO CORP), 27. Januar 1995

## Beschreibung

Die Erfindung betrifft eine Vorrichtung zum Bearbeiten von Straßen- oder Erdoberflächen, insbesondere in Form eines Anbaugerätes an ein Trägerfahrzeug, beispielsweise einen Bagger, einen Lader oder einen Kran.

Gemäß dem Stand der Technik werden spezielle Arbeiten wegen ihrer Besonderheit von Hand ausgeführt. Hierzu gehört zum Beispiel das Freilegen von Kanaldeckeln. Im Randbereich von Kanaldeckeln und Schiebern gibt es häufig Setzungsprobleme. Diese entstehen dadurch, daß es durch die vielen Frost-Tauwechsel zu Ausdehnungs- und Verspannungsschäden in diesen Bereichen kommt. Die dadurch entstehende Rißbildung und das Eindringen von Wasser bewirken starke Frostschäden in diesem Bereich. Nach dem Einbau einer neuen Asphaltdecke müssen die Kanaldeckel und Schieberkappen der Oberfläche neu angeglichen werden.

Das Freistemmen von Kanaldeckeln mit Preßlufthämmern mittels Handarbeit ist sehr mühevoll und zeitaufwendig. Ein Mann benötigt für das Freistemmen von zwei Kanaldeckeln circa einen Tag.

Zum Stand der Technik (EP-A-0 002 291) gehört eine hydraulische Kernbohrvorrichtung. Diese zum Stand der Technik gehörende Kernbohrvorrichtung dient dazu, Löcher in Rohre, speziell in Betonkanalisationsrohre zu bohren.

Hierzu weist die zum Stand der Technik gehörende Vorrichtung ein Gestell auf, welches auf dem Rohr aufgesetzt wird. An jeder Seite der Vorrichtung sind zwei L-Profile vorgesehen, in denen Aushöhlungen angebracht sind. Mit diesen Aushöhlungen wird das Gestell auf das Rohr aufgesetzt und stützt sich entsprechend dort ab.

Anschließend kann mit dem eigentlichen Bohrvorgang begonnen werden.

Diese zum Stand der Technik gehörende Vorrichtung hat den Nachteil, daß nur ein ganz spezielles Einsatzgebiet mit dieser Vorrichtung abgedeckt werden kann. Der ideale Einsatzort sind Rohre, in die Löcher eingebracht werden sollen.

Wird diese zum Stand der Technik gehörende Vorrichtung nicht auf ein zylinderförmiges Rohr, sondern auf eine Straβenoberfläche aufgesetzt, um dort beispielsweise Probestücke zu entnehmen, muß gewährleistet sein, daß die Oberfläche absolut plan ist, da die Vorrichtung auf vier Punkten aufliegt. Hat die Vorrichtung keinen festen Stand auf der Oberfläche, nimmt die Vorrichtung, insbesondere der Kernbohrer bei dem eigentlichen Bohrvorgang Schaden, wenn die Vorrichtung anfängt zu vibrieren oder gar zu wackeln.

Darüber hinaus ist die zum Stand der Technik gehörende Vorrichtung ausschließlich für Kernbohrarbeiten einsetzbar. Weitere Arbeiten sind mit dieser Vorrichtung nicht durchführbar.

Zum Stand der Technik (US-A-5,470,131) gehört darüber hinaus eine Vorrichtung zum Schneiden kreisförmiger Schlitze in plane Oberflächen, beispielsweise Straßen. Die kreisförmigen Schlitze werden beispielsweise um Kanaldeckel oder dergleichen angebracht, um diese schnell und einfach zu entfernen.

Diese zum Stand der Technik gehörende Vorrichtung hat den Nachteil, daß es sich um eine sehr schwere Maschine handelt. Die Maschine ist als sogenannte "selbstfahrende Maschine" ausgebildet. Hierzu ist ein Motor vorgesehen, der ein vorderes Rad der Vorrichtung antreibt.

Die Maschine muß so schwer ausgebildet sein, um beim eigentlichen Schneidvorgang den notwendigen Druck auf die Schneidvorrichtung ausüben zu können, damit sich das Schneidwerkzeug in den asphaltierten Boden versenkt.

Diese zum Stand der Technik gehörende Vorrichtung hat den Nachteil, daß sie sehr aufwendig ausgebildet und dadurch sehr teuer ist. Darüber hinaus ist auch diese Maschine nur für diesen einen speziellen Zweck einsetzbar, nämlich auf geteerten Straßenoberflächen kreisförmige Schlitze anzuordnen.

Darüber hinaus ist diese zum Stand der Technik gehörende Vorrichtung ausschließlich als Schneidvorrichtung ausgebildet. Sie hat zusätzlich den Nachteil, daß zum Kühlen eine zusätzliche Wasserzuführung vorgesehen sein muß.

Zum Stand der Technik (DE 28 51 191 A1) gehört darüber hinaus eine Maschine zum Abfräsen oder Abschälen von Straßenbelägen. Diese zum Stand der Technik gehörende Vorrichtung ist ausschließlich zum flächigen Abfräsen von Straßenbelägen einsetzbar. Der Fräsvorgang erfolgt während einer Vorwärtsbewegung der Maschine. Ein kreisförmiges Freifräsen, beispielsweise von Kanaldeckeln oder Baumstümpfen ist mit dieser Vorrichtung nicht möglich.

Das der Erfindung zugrunde liegende technische Problem besteht darin, eine Vorrichtung zum Fräsen anzugeben, mit der das Freifräsen von Kanaldeckeln maschinell vorgenommen werden kann, wobei mit der gleichen Vorrichtung auch andere Arbeiten durchführbar sein sollen.

Dieses technische Problem wird durch die Merkmale des Anspruches 1 gelöst.

Dadurch, daß die erfindungsgemäße Vorrichtung ein Traggestell mit drei Stützbeinen aufweist, an dem wiederum ein äußerer Führungsrahmen und ein relativ zum äußeren Führungsrahmen verschiebbar angeordneter innerer Führungsrahmen angeordnet ist, an dem wiederum ein Fräswerkzeug mit vertikal angeordneter Drehachse vorgesehen ist, ist es möglich, einen Kanaldeckel, einen Baumstumpf oder dergleichen maschinell in einfacher Art und Weise freizufräsen. Die erfindungsgemäße Vorrichtung weist ein Traggestell mit drei Stützbeinen auf, um während des Fräsvorganges einen festen Stand zu gewährleisten.

Gemäß der Erfindung ist ein Motor vorgesehen, der wenigstens ein Fräswerkzeug antreibt, welches an dem inneren Führungsrahmen angeordnet ist. Erfindungsgemäß erfolgt der Antrieb des Fräswerkzeuges vertikal.

Durch den erfindungsgemäßen Aufbau der Vorrichtung ist es möglich, das Traggestell mit den Stützbeinen derart oberhalb eines freizufräsenden Kanaldeckels zu positionieren, daß das Fräswerkzeug, welches in diesem Fall aus einem mit Meißeln besetzten Zylinder besteht, um den Kanaldeckel herumfräst, das heißt die Deckelauflage freifräst. Der Fräskopf fräst rund um den Kanaldeckel eine Fuge. Hierdurch kann die Deckelauflage problemlos herausgenommen werden.

Die erfindungsgemäße Vorrichtung hat den Vorteil, daß für das Freifräsen einer Kanaldeckelauflage nur sehr wenig Zeit benötigt wird, beispielsweise zwei Minuten.

Das Traggestell weist erfindungsgemäß drei Stützbeine auf, so daß das Traggestell immer einen festen Stand hat. Der Kanaldeckel wird in wenigen Minuten freigefräst und kann herausgenommen werden.

Die erfindungsgemäße Vorrichtung ist vielseitig einsetzbar. Mit der erfindungsgemäßen Vorrichtung ist es möglich, auch Schieberkappen, Baumstümpfe und dergleichen freizufräsen oder herauszufräsen. An der erfindungsgemäßen Vorrichtung können verschiedene Fräswerkzeuge angeordnet werden, beispielsweise ein Fräskopf, ein Baumstumpffräskopf oder eine Frässcheibe. Es können auch Fräsköpfe verschiedener Größen angeordnet werden.

Der Motor zum Antrieb des Fräswerkzeuges ist erfindungsgemäß an dem inneren Führungsrahmen angeordnet und ist mit dem inneren Führungsrahmen relativ zu dem äußeren Führungsrahmen verschiebbar ausgebildet. Durch die Verschiebbarkeit des inneren Führungsrahmens wird auch das an diesem angeordnete Fräswerkzeug relativ zu dem äußeren Führungsrahmen und damit zu dem mit dem äußeren Führungsrahmen fest verbundenen Gestell vertikal verschoben, so daß vertikale Fräsarbeiten ausgeführt werden können.

Dadurch, daß der Motor an dem inneren Führungsrahmen angeordnet ist, wird dieser mit dem Fräswerkzeug verschoben, so daß keine Übersetzung oder Verlängerung der Antriebswelle des Fräswerkzeuges notwendig ist.

Der Motor ist mit einem Getriebe auf dem inneren Führungsrahmen angeflanscht. Es kann sich bei dem Getriebe um ein Planetengetriebe handeln.

Die Vorrichtung ist als ein Anbaugerät an ein Trägerfahrzeug ausgebildet. Das Anbaugerät kann an einem Bagger, einem Lader oder einem Kran oder dergleichen angeordnet werden.

Erfindungsgemäß ist der Motor als Ölmotor ausgebildet und wird von der Hydraulikanlage des Trägerfahrzeuges angetrieben.

Darüber hinaus ist vorteilhaft für die Verschiebung des inneren Führungsrahmens relativ zum äußeren Führungsrahmen ein Hydraulikzylinder vorgesehen, der ebenfalls von der Hydraulikanlage des Trägerfahrzeuges betätigt wird.

Dadurch, daß der Hydraulikzylinder den inneren Führungsrahmen durch den äußeren Führungsrahmen schiebt, wird beim,Fräsen der Vorschub erreicht. Die Aufhängung der erfindungsgemäßen Vorrichtung ist mit dem Ausleger des Trägerfahrzeuges verbunden. Der Ausleger des Trägerfahrzeuges drückt mit seinem Gewicht über die Aufhängung auf den äußeren Führungsrahmen. Somit entsteht ein Gegenlager.

Der Fräskopf fräst rund um den Kanaldeckel oder die Schieberkappe eine Fuge. Dadurch kann der Deckelaufsatz problemlos herausgenommen werden. Die erfindungsgemäße Vorrichtung kann aber auch mit einem Baumstumpffräskopf ausgerüstet werden. Die Fräsköpfe sind mit verschiedenen Hartmetallwerkzeugen, wie Rundschaftmeißeln oder Flachfräsmeißeln besetzt.

Weitere Einzelheiten der Erfindung können den Unteransprüchen entnommen werden.

Auf der Zeichnung ist ein Ausführungsbeispiel der Erfindung dargestellt, und zwar zeigen:
- Fig. 1: eine erfindungsgemäße Vorrichtung in Vorderansicht;
- Fig. 2: eine erfindungsgemäße Vorrichtung in Seitenansicht;
- Fig. 3: eine erfindungsgemäße Vorrichtung in Draufsicht;
- Fig. 4: ein geändertes Ausführungsbeispiel;
- Fig. 5: ein geändertes Ausführungsbeispiel.

Fig. 1 zeigt eine Vorrichtung (1) mit einem Traggestell (2), welches Stützbeine (3, 4, 5) aufweist. An dem Traggestell (2) ist ein äußerer Führungsrahmen (6) fest angeordnet. Zur Stabilisierung des Traggestelles (2) sind Streben (7, 8) und eine Platte (9) vorgesehen. In dem äußeren Führungsrahmen (6) ist ein innerer Führungsrahmen (10) angeordnet, in dem wiederum ein Hydraulikmotor (11) angeordnet ist. Der innere Führungsrahmen (10) ist gegenüber dem äußeren Führungsrahmen (6) in Richtung des Pfeiles (A) verschiebbar gelagert. Der Hydraulikmotor (11) treibt einen Fräskopf (13) über eine Antriebswelle (12), welche als Sechskant ausgebildet ist, an. Der Fräskopf (13) ist als Fräskopf für Kanaldeckel ausgebildet und weist als Fräswerkzeuge Rundschaftmeißel (14) auf.

Für die Anordnung der Vorrichtung (1) an einem Bagger oder dergleichen ist eine Aufhängung (15) vorgesehen.

Gemäß Fig. 2 ist ein Hydraulikzylinder (16) vorgesehen, der den inneren Führungsrahmen (10) relativ zum äußeren Führungsrahmen (6) verschiebt.

Vorteilhaft werden der Hydraulikmotor (11) und der Hydraulikzylinder (16) von der Hydraulikanlage des Baggers, Laders, Krans oder dergleichen betrieben.

Zwischen dem inneren Führungsrahmen (10) und dem äußeren Führungsrahmen (6) ist eine Kunststoffgleitbahn (17) vorgesehen, um ein reibungsarmes Verfahren des inneren Führungsrahmens (10) gegen den äußeren Führungsrahmen (6) zu ermöglichen.

Gemäß Fig. 3 ist der äußere Führungsrahmen (6) an der Platte (9) angeordnet. Es sind zusätzliche Streben (7, 8; 18, 19) vorgesehen, um das Traggestell (2) zu stabilisieren.

Gemäß Fig. 4 ist an der Vorrichtung (1) ein Fräskopf (20) für Schieberkappen angeordnet. Auch der Fräskopf (20) weist einen Besatz von Rundschaftmeißeln (21) auf.

Gemäß Fig. 5 weist die erfindungsgemäße Vorrichtung (1) einen Baumstumpffräskopf (23) mit einem Flachfräsmeißelbesatz (24) auf.

### Bezugszahlen

- 1: Vorrichtung
- 2: Traggestell
- 3, 4, 5: Stützbeine
- 6: äußerer Führungsrahmen
- 7, 8: Streben
- 9: Platte
- 10: innerer Führungsrahmen
- 11: Hydraulikmotor
- 12: Antriebswelle
- 13: Fräskopf
- 14: Rundschaftmeißel
- 15: Aufhängung
- 16: Hydraulikzylinder
- 17: Kunststoffgleitbahn
- 18, 19: Streben
- 20: Fräskopf für Schieberkappen
- 21: Rundschaftmeißel
- 23: Baumstumpffräskopf
- 24: Flachfräsmeißel
- A: Pfeil

## Patentansprüche

1. Vorrichtung zum Fräsen mit einem Traggestell (2), wobei an dem Traggestell (2) ein äußerer Führungsrahmen (6) angeordnet ist, wobei an dem äußeren Führungsrahmen (6) ein innerer Führungsrahmen (10) angeordnet ist, wobei die Führungsrahmen (6, 10) relativ zueinander verschiebbar ausgebildet sind, wobei ein Motor (11) vorgesehen ist, der wenigstens ein Fräswerkzeug (13) antreibt, welches an dem inneren Führungsrahmen (10) angeordnet ist, wobei die vorrichtung (1) als ein Anbaugerät an ein Trägerfahrzeug, wie an einen Bagger, Lader oder Kran ausbildbar ist, wobei eine Aufhängung (15) vorgesehen ist, welche als eine mit einem Ausleger des Trägerfahrzeuges verbindbare Aufhängung (15) ausgebildet ist,
**dadurch gekennzeichnet**,
- daß die Vorrichtung (1) zum kreisförmigen Fräsen ausgebildet ist,
- daß das Gewicht des Auslegers des Trägerfahrzeuges als Gegenlager von dem äußeren Führungsrahmen (6) aufnehmbar ist,
- daß ein Fräswerkzeug mit in Gebrauchstellung vertikal angeordneter Drehachse vorgesehen ist, und daß als Fräswerkzeug ein Fräskopf (13, 20), ein Baumstumpffropf (23) oder eine Frässcheibe anordbar ist, und
- daß das Traggestell (2) lediglich drei Stützbeine (3, 4, 5) aufweist.

2. Vorrichtung nach Anspruch 1, **dadurch gekennzeichnet**, daß ein Motor (11) an dem inneren Führungsrahmen (10) angeordnet ist und mit diesem relativ zum äußeren Führungsrahmen (6) verschiebbar ausgebildet ist.

3. Vorrichtung nach Anspruch 2, **dadurch gekennzeichnet**, daß der Motor (11) mit einem Getriebe auf dem inneren Führungsrahmen (10) angeflanscht ist.

4. Vorrichtung nach Anspruch 2, **dadurch gekennzeichnet**, daß der Motor (11) als Ölmotor ausgebildet ist.

5. Vorrichtung nach Anspruch 4, **dadurch gekennzeichnet**, daß der Motor (11) als ein von einer Hydraulikanlage des Trägerfahrzeuges angetriebener Motor ausgebildet ist.

6. Vorrichtung nach Anspruch 1, **dadurch gekennzeichnet**, daß ein Hydraulikzylinder (16) für die Verschiebung des inneren Führungsrahmens (10) relativ zum äußeren Führungsrahmen (6) vorgesehen ist.

7. Vorrichtung nach Anspruch 4, **dadurch gekennzeichnet**, daß der Ölmotor (11) als ein das Fräs- oder Bohrwerkzeug (13, 20, 22, 23) über eine Abtriebswelle des Getriebes antreibender Ölmotor (11) ausgebildet ist.

8. Vorrichtung nach Anspruch 1, **dadurch gekennzeichnet**, daß der Fräskopf (13, 20) mit Hartmetallwerkzeugen besetzt ist.

9. Vorrichtung nach Anspruch 8, **dadurch gekennzeichnet**, daß die Hartmetallwerkzeuge als Rundschaftmeißel (21) ausgebildet sind.

10. Vorrichtung nach Anspruch 1, **dadurch gekennzeichnet**, daß zwischen dem Fräswerkzeug (13, 20, 23) und dem Motor (11) eine Sechskant-Antriebswelle (12) vorgesehen ist.

11. Vorrichtung nach Anspruch 3, **dadurch gekennzeichnet**, daß das Getriebe als Planetengetriebe ausgebildet ist.

12. Vorrichtung nach Anspruch 1, **dadurch gekennzeichnet**, daß an der Vorrichtung Fräsköpfe (13, 20) verschiedener Größen anordbar sind.

## Claims

1. A milling device with a supporting structure (2), in which an outer guide frame (6) is arranged on the supporting structure (2) and an inner guide frame (10) is arranged on the outer guide frame (6), the guide frames (6, 10) being designed so as to be displaceable relative to one another, an engine (11) being provided, which drives at least one milling tool (13) arranged on the inner guide frame (10), the device (1) being designable as an instrument mounted on a carrier vehicle such as an excavator, loader or crane, an attachment (15) being provided which is designed as an attachment (15) connectable to a transverse of the carrier vehicle, **characterised in that**
- the device (1) is designed for circular milling,
- the weight of the transverse of the carrier vehicle can be borne by the outer frame guide (6) as a thrust bearing,
- a milling tool with an axis of rotation vertically arranged in the operating position is provided, and that a milling head (13, 20), a stub milling head (23) or a milling disc are arrangeable as the milling tool, and
- the supporting structure (2) has only three supporting legs (3, 4, 5).

2. A device according to Claim 1, **characterised in that** an engine (11) is arranged on the guide frame (10) and designed so as to be displaceable with the latter relative to the outer frame guide (6).

3. A device according to Claim 2, **characterised in that** the engine (11) with gearing is flanged on to the inner guide frame (10).

4. A device according to Claim 2, **characterised in that** the engine (11) is designed as an oil engine.

5. A device according to Claim 4, **characterised in that** the engine (11) is designed as an oil engine driven by a hydraulic system of the carrier vehicle.

6. A device according to Claim 1, **characterised in that** a hydraulic cylinder (16) is provided for displacement of the inner guide frame (10) relative to the outer guide frame (6).

7. A device according to Claim 4, **characterised in that** the oil engine (11) is designed as an oil engine (11) driving the milling or boring tool (13, 20, 22, 23) via a driven shaft of the gearing.

8. A device according to Claim 1, **characterised in that** the milling head (13, 20) is set with hard-metal tools.

9. A device according to Claim 8, **characterised in that** the hard-metal tools are designed as straight-shank chisels (21).

10. A device according to Claim 1, **characterised in that** a hexagonal drive shaft (12) is provided between the milling tool (13, 20, 23) and the engine (11).

11. A device according to Claim 3, **characterised in that** the gearing is designed as a planetary gear.

12. A device according to Claim 1, **characterised in that** milling heads (13, 20) of various sizes are arrangeable on the device.

## Revendications

1. Dispositif de fraisage comprenant un bâti de support (2), un cadre de guidage extérieur (6) étant monté sur le bâti de support (2), un cadre de guidage intérieur (10) étant monté sur le cadre de guidage extérieur (6), les cadres de guidage (6, 10) étant conçus de manière à pouvoir coulisser l'un par rapport à l'autre, un moteur (11) étant prévu pour actionner au moins un outil de fraisage (13), qui est monté sur le cadre de guidage intérieur (10), le dispositif (1) pouvant être conçu sous forme de machine portée, montée sur un véhicule de support, tel qu'un excavateur, un chargeur ou une grue, une suspension (15) étant prévue, sous forme de suspension (15) à assembler à la flèche du véhicule de support, **caractérisé en ce que** le dispositif (1) est conçu pour le fraisage circulaire, en ce que le poids de la flèche du véhicule de support peut être absorbé, en tant que palier-support, par le cadre de guidage extérieur (6), en ce qu'il est prévu un outil de fraisage avec un axe de rotation disposé verticalement en position de service, et en ce que l'outil de fraisage peut être une tête de fraisage (13, 20), une tête de fraisage pour souches (23) ou un disque de fraisage, et en ce que le bâti de support (2) comporte seulement trois béquilles de soutien (3 4, 5).

2. Dispositif selon la revendication 1, **caractérisé en ce qu**'un moteur (11) est disposé sur le cadre de guidage intériéur (10) et est conçu de manière à pouvoir coulisser avec celui-ci par rapport au cadre de guidage extérieur (6).

3. Dispositif selon la revendication 2, **caractérisé en ce que** le moteur (11) muni d'une boîte de vitesses est bridé contre le cadre de guidage intérieur (10).

4. Dispositif selon la revendication 2, **caractérisé en ce que** le moteur (11) est conçu sous forme de moteur à huile sous pression.

5. Dispositif selon la revendication 4, **caractérisé en ce que** le moteur (11) est conçu sous forme de moteur actionné par un système hydraulique du véhicule de support.

6. Dispositif selon la revendication 1, **caractérisé en ce qu**'il est prévu un vérin hydraulique (16) destiné à faire coulisser le cadre de guidage intérieur (10) par rapport au cadre de guidage extérieur (6).

7. Dispositif selon la revendication 4, **caractérisé en ce que** le moteur à huile sous pression (11) est conçu sous forme de moteur à huile sous pression (11) destiné à actionner un outil de fraisage ou forage (13, 20, 22, 23) par l'intermédiaire d'un arbre moteur de la boîte de vitesses.

8. Dispositif selon la revendication 1, **caractérisé en ce que** la tête de fraisage (13, 20) porte des outils en carbure.

9. Dispositif selon la revendication 8, **caractérisé en ce que** les outils en carbure sont conçus sous forme de trépans à queue cylindrique (21).

10. Dispositif selon la revendication 1, **caractérisé en ce qu**'il est prévu un arbre moteur hexagonal (12) entre l'outil de fraisage (13, 20, 23) et le moteur (11).

11. Dispositif selon la revendication 3, **caractérisé en ce que** la boîte de vitesses est une boîte à engrenages planétaires.

12. Dispositif selon la revendication 1, **caractérisé en ce que** des têtes de fraisage (13, 20) de différentes dimensions peuvent être montées sur le dispositif.
